# EUROPÄISCHE PATENTSCHRIFT

(11) **EP 3 670 767 B1**
(45) Veröffentlichungstag und Bekanntmachung des Hinweises auf die Patenterteilung: **04.10.2023**
(21) Anmeldenummer: 19202671.4
(22) Anmeldetag: 15.01.2018
(51) Int. Cl.: E03C 1/084

(54) **SANITÄRE EINSETZEINHEIT**
SANITARY INSERT UNIT
UNITÉ D'INSERTION SANITAIRE

(30) Priorität: 13.03.2017 DE 202017101436 U
(43) Veröffentlichungstag der Anmeldung: 24.06.2020
(62) Teilanmeldung aus: 18706188.2
(73) Patentinhaber: Neoperl GmbH, 79379 Müllheim (DE)
(72) Erfinder: STEIN, Alexander, 79241 Ihringen (DE); TWITCHETT, Simon, Hartlebury Kidderminster DY11 7XF (GB)
(74) Vertreter: Mertzlufft-Paufler, Cornelius

(56) Entgegenhaltungen:
- DE-A1- 4 413 060
- DE-A1-102013 004 076
- DE-A1-102015 003 246

## Beschreibung

Die Erfindung betrifft eine sanitäre Einsetzeinheit, die im Wasserauslauf einer sanitären Auslaufarmatur montierbar ist, mit einer Durchflussmengenregler-Einheit, die in zumindest einem ringförmigen Durchflusskanal wenigstens einen ringförmigen Drosselkörper aus elastischem Material aufweist, welcher wenigstens eine Drosselkörper zwischen sich und einer benachbarten, eine Regelprofilierung tragenden Kanalwandung einen Steuerspalt begrenzt, dessen Durchtrittsquerschnitt durch den sich unter der beim Durchströmen bildenden Druckdifferenz verformenden Drosselkörper veränderbar ist, sowie mit einem auf der Abströmseite der Durchflussmengenregler-Einheit angeordneten Strahlregler, der einen Strahlzerleger hat, welcher das von der Durchflussmengenregler-Einheit kommende Wasser in eine Vielzahl von Einzelstrahlen aufteilt.

Aus der DE 10 2015 003 246 A1 kennt man bereits eine sanitäre Einsetzeinheit der eingangs erwähnten Art, die eine zuströmseitige Durchflussmengenregler-Einheit und einen abströmseitigen Strahlregler umfasst. Während die Durchflussmengenregler-Einheit die pro Zeiteinheit durchströmende Wassermenge auf einen festgelegten Maximalwert einzuregeln hat, wird das Wasser im Strahlregler zu einem homogenen, nicht-spritzenden und perlend-weichen Wasserstrahl geformt. Die Durchflussmengenregler-Einheit weist zwei ringförmige und konzentrisch zueinander angeordnete Durchflusskanäle auf, in denen jeweils ein ringförmiger Drosselkörper aus elastischem Material eingelegt ist. Die Drosselkörper umgrenzen zwischen sich und einer Regelprofilierung, die an einer benachbarten Kanalwandung des zugeordneten Durchflusskanals vorgesehen ist, jeweils einen Steuerspalt, dessen Durchtrittsquerschnitt durch den sich unter der beim Durchströmen bildenden Druckdifferenz verformenden Drosselkörper veränderbar ist. Der abströmseitig angeordnete Strahlregler weist einen Strahlzerleger auf, der als Diffusor ausgebildet ist und eine Prallfläche hat, welche das anströmende Wasser radial nach außen in Richtung zu einer Ringwandung umlenkt. In dieser Ringwandung sind, über den Wandungsumfang verteilt angeordnete Durchflusslöcher vorgesehen, durch die das umgelenkte Wasser in Einzelstrahlen aufgeteilt wird. Diese Durchflusslöcher münden in einem sich in Durchflussrichtung verengenden Ringspalt, auf dessen Abströmseite ein Unterdruck entsteht. Durch diesen Unterdruck kann Umgebungsluft in das Einsetzgehäuse der vorbekannten Einsetzeinheit eingesaugt werden, die dort auf der Abströmseite des als Strahlzerleger dienenden Diffusors mit dem durchströmenden Wasser vermischt wird.

Strahlregler mit einem als Diffusor ausgestalteten Strahlzerleger sind jedoch vor allem in einem bestimmten Anwendungsbereich, insbesondere bei geringen Wasserdrücken, vorteilhaft einsetzbar.

Aus der DE 10 2013 004 076 A1 kennt man bereits eine ebenfalls aus zuströmseitigem Durchflussmengenregler und abströmseitig nachgeschaltetem Strahlregler bestehende sanitäre Einsetzeinheit. Der Strahlzerleger des in der vorbekannten Einsetzeinheit verwendeten Strahlreglers weist eine zentrale lochfreie Prallfläche auf, die auf der zuströmseitigen Stirnfläche des Strahlzerlegers von einer außenliegenden ersten Ringwandung umgrenzt wird, welche in radialer Richtung orientierte und sie durchsetzende Durchtrittsöffnungen aufweist, wobei auf der in der Prallflächenebene angeordneten Seite der Durchtrittsöffnungen jeweils ein mit den Durchtrittsöffnungen verbundenes Durchflussloch durch den Strahlzerleger vorgesehen ist. Die außenliegende erste Ringwandung ist außenumfangsseitig von einem ringförmigen Ringraum umschlossen. Koaxial und konzentrisch zu dieser außenliegenden ersten Ringwandung ist eine zu dieser beabstandete innenliegende zweite Ringwandung geringeren Durchmessers vorgesehen, die mit Abstand oberhalb der Prallfläche angeordnete radiale Durchtrittsöffnungen hat, durch welche das Wasser Zutritt zu der ersten Ringwandung und zu deren Durchtrittsöffnungen und damit zu den Durchflusslöchern des Strahlzerlegers hat. Da das vom Durchflussmengenregler kommende Wasser in der aus DE 10 2013 004 076 A1 vorbekannten Einsetzeinheit zunächst auf der zentralen lochfreien Prallfläche radial nach außen hin umgelenkt wird, um dort durch die in der innenliegenden Ringwandung vorgesehenen Durchtrittsöffnungen hindurch in das zugeordnete Durchflussloch des Strahlzerlegers zu fließen, kann das von der Durchflussmengenregler-Einheit der vorbekannten Einsetzeinheit anströmende Wasser nicht direkt und ungebremst durch die Durchflusslöcher im Strahlzerleger strömen und der Strahlzerleger der aus DE 10 2013 004 076 A1 vorbekannten sanitären Einsetzeinheit wirkt eher wie ein herkömmlicher Diffusor, bei dem das anströmende Wasser auf der Zuströmseite des Strahlzerlegers ebenfalls zunächst rechtwinklig zur Durchflussrichtung des Strahlreglers nach außen hin umgelenkt wird. Der zuströmseitig vorgeschaltete Durchflussmengenregler der aus DE 10 2013 004 076 A1 vorbekannten sanitären Einsetzeinheit weist nur einen ringförmigen Durchflusskanal auf, dessen Projektion in Durchströmrichtung auf die lochfreie Prallfläche ausgerichtet ist. Durch diese Kombination soll die durch den Strahlregler fließende Wassermenge praktisch unabhängig von dem vor dem Strahlregler herrschenden Wasserdruck werden.

Es besteht daher die Aufgabe, eine sanitäre Einsetzeinheit der eingangs erwähnten Art zu schaffen, die sich durch einen breiteren Einsatzbereich auszeichnet oder in anderen Anwendungsbereichen vorteilhaft eingesetzt werden kann, wobei die Geschwindigkeit des von der Durchflussmengenregler-Einheit anströmenden Wassers so kontrolliert werden soll, dass es nicht als harter Wasserstrahl austritt.

Die erfindungsgemäße Lösung dieser Aufgabe besteht bei der sanitären Einsetzeinheit der eingangs erwähnten Art insbesondere darin, dass der Strahlzerleger als Lochplatte ausgebildet ist, dass die Projektion zumindest eines der Durchflusskanäle in einer lochfreien Ringzone des Strahlzerlegers angeordnet ist, und dass die außerhalb der Projektion der Durchflusskanäle angeordneten Durchflusslöcher des als Lochplatte ausgebildeten Strahlzerlegers derart auf wenigstens einer Kreisbahn in der Lochplatte angeordnet sind, dass das von der Durchflussmengenregler-Einheit anströmende Wasser direkt und ungebremst durch diese Durchflusslöcher im Strahlzerleger fließt.

Die erfindungsgemäße Einsetzeinheit ist am Wasserauslauf einer sanitären Auslaufarmatur montierbar. Die Einsetzeinheit weist eine zuströmseitige Durchflussmengenregler-Einheit auf, auf deren Abströmseite ein Strahlregler vorgesehen ist. Während die Durchflussmengenregler-Einheit die pro Zeiteinheit durchströmende Wassermenge druckunabhängig auf einen festgelegten Maximalwert einzuregeln hat, soll der Strahlregler der erfindungsgemäßen Einsetzeinheit das dort austretende Wasser zu einem homogenen, nicht-spritzenden und gegebenenfalls auch perlend-weichen Wasserstrahl formen.

Die Durchflussmengenregler-Einheit der erfindungsgemäßen Einsetzeinheit weist zumindest einen ringförmigen Durchflusskanal auf, in dem ein ringförmiger Drosselkörper aus elastischem Material vorgesehen ist. Der in dem zumindest einen Durchflusskanal befindliche Drosselkörper begrenzt zwischen sich und einer benachbarten, eine Regelprofilierung aufweisenden Kanalwandung einen Steuerspalt, dessen Durchtrittsquerschnitt durch den sich unter der beim Durchströmen bildenden Druckdifferenz verformenden Drosselkörper veränderbar ist. Der auf der Abströmseite der Durchflussmengenregler-Einheit angeordnete Strahlregler hat einen Strahlzerleger, welcher das von der Durchflussmengenregler-Einheit kommende Wasser in eine Vielzahl von Einzelstrahlen aufteilt. Dieser Strahlzerleger ist bei der erfindungsgemäßen Einsetzeinheit als Lochplatte ausgebildet. Damit das von der Durchflussmengenregler-Einheit gegebenenfalls auch mit hoher Geschwindigkeit anströmende Wasser nicht unmittelbar durch die Durchflusslöcher des Strahlzerlegers fließen kann und anschließend mit überhöhter Geschwindigkeit als harter Wasserstrahl austritt, ist erfindungsgemäß vorgesehen, dass die Projektion zumindest eines der Durchflusskanäle in einer lochfreien Ringzone des Strahlzerlegers angeordnet ist. Somit ist in axialer Verlängerung zumindest eines der Durchflusskanäle eine lochfreie Ringzone im Strahlzerleger vorgesehen. Demgegenüber sind die außerhalb der Projektion der Durchflusskanäle angeordneten Durchflusslöcher in dem als Lochplatte ausgebildeten Strahlzerleger derart auf wenigstens einer Kreisbahn in der Lochplatte angeordnet, dass das von der Durchflussmengenregler-Einheit anströmende Wasser direkt und ungebremst durch die Durchflusslöcher im Strahlzerleger fließen kann. Die erfindungsgemäße Einsetzeinheit zeichnet sich durch eine auch über große und insbesondere höhere Druckbereiche vorteilhafte Funktionsweise aus.

Zusätzlich zu den oben beschriebenen Merkmalen sieht eine vorteilhafte Ausführungsform gemäß der Erfindung vor, dass in dem von der Projektion des zumindest einen Durchflusskanals umgrenzten Zentralbereich des Strahlzerlegers zumindest ein Durchflussloch vorgesehen ist.

Da bei dieser Ausführungsform gemäß der Erfindung auch im Zentralbereich des Strahlzerlegers zumindest ein Durchflussloch vorgesehen ist, wird die Bildung eines im Strahlquerschnitt homogenen und nicht-spritzenden Auslaufstrahls im Strahlregler der erfindungsgemäßen Einsetzeinheit begünstigt.

Eine besonders vorteilhafte und sich durch minimierte Leistungsabweichungen auszeichnende Ausführung gemäß der Erfindung sieht vor, dass die Durchflussmengenregler-Einheit wenigstens zwei Durchflussmengenregler aufweist, deren Durchflusskanäle vorzugsweise etwa konzentrisch zueinander angeordnet sind.

Um die in Verlängerung zumindest eines der Durchflusskanäle vorgesehene lochfreie Ringzone im Strahlzerleger möglichst schmal halten zu können, und um in dem außerhalb der Durchflusskanäle liegenden Teilbereich des Strahlzerlegers möglichst viele Durchflusslöcher platzieren zu können, ist es vorteilhaft, wenn die Durchflusskanäle zweier benachbarter Durchflussmengenregler durch eine Ringwandung voneinander getrennt sind, und wenn die Regelprofilierung dieser Durchflusskanäle auf der Innenseite und der Außenseite dieser Ringwandung vorgesehen sind.

Die Bildung eines homogenen Auslaufstrahls im Strahlregler der erfindungsgemäßen Einsetzeinheit wird begünstigt, wenn die außerhalb der Projektion des zumindest einen Durchflusskanals angeordneten Durchflusslöcher des Strahlzerlegers auf wenigstens einer Kreisbahn und vorzugsweise auf mindestens zwei Kreisbahnen angeordnet sind.

Dabei sieht eine bevorzugte Ausführung gemäß der Erfindung vor, dass die die Durchflusslöcher aufweisenden Kreisbahnen konzentrisch zueinander und/oder zur Projektion des zumindest einen Durchflusskanals angeordnet sind.

In der erfindungsgemäßen Einsetzeinheit wird ein als Lochplatte ausgebildeter Strahlzerleger bevorzugt, dessen Durchflusslöcher einen runden lichten Lochquerschnitt haben. Dabei sieht eine bevorzugte Ausführungsform gemäß der Erfindung, die sich durch eine besonders gute Funktionsweise auszeichnet, vor, dass die Durchflusslöcher des Strahlzerlegers einen Einström-Lochabschnitt und einen Ausström-Lochabschnitt haben. Während der Einström-Lochabschnitt sich in Durchströmrichtung trichterförmig verjüngen kann, ist es vorteilhaft, wenn der Ausström-Abschnitt einen zylindrischen lichten Lochquerschnitt aufweist.

Die funktionsgerechte Arbeitsweise der erfindungsgemäßen Einsetzeinheit und ihrer Durchflussmengenregler-Einheit wird begünstigt, wenn in dem einen kleineren Durchmesser aufweisenden Durchflusskanal ein Drosselkörper mit einem kleineren Querschnitt, insbesondere einer kleineren Schnurstärke, vorgesehen ist, im Vergleich zu dem in dem dazu außenliegenden, einen größeren Durchmesser aufweisenden Durchflusskanal befindlichen Drosselkörper.

Weiterbildungen gemäß der Erfindung ergeben sich aus der nachfolgenden Beschreibung eines bevorzugten Ausführungsbeispieles in Verbindung mit den Ansprüchen sowie der Zeichnung. Nachstehend wird die Erfindung anhand eines bevorzugten Ausführungsbeispieles noch näher beschrieben.

Es zeigt:
- Fig. 1: eine sanitäre Einsetzeinheit in einer teilweise längsgeschnittenen Perspektivdarstellung, wobei die Einsetzeinheit eine Durchflussmengenregler-Einheit und einen auf der Abströmseite dieser Durchflussmengenregler-Einheit angeordneten Strahlregler hat,
- Fig. 2: die Einsetzeinheit aus Figur 1 in einem Längsschnitt, und
- Fig. 3: die Einsetzeinheit aus Figur 1 und 2 in einer Draufsicht auf die Zuströmseite eines im Strahlregler befindlichen Strahlzerlegers sowie des zuströmseitig vorgeschalteten Durchflussmengenreglers.

In den Figuren 1 bis 3 ist eine sanitäre Einsetzeinheit 1 gezeigt, die am Wasserauslauf einer sanitären Auslaufarmatur montierbar ist. Die Einsetzeinheit 1 weist ein Einsetzgehäuse 2 auf, das in seinem zuströmseitigen Randbereich umfangsseitig einen radial überstehenden Ringflansch 3 trägt. Das Einsetzgehäuse 2 ist in ein hülsenförmiges Auslaufmundstück einsetzbar, bis der Ringflansch 3 auf einem Ringabsatz am Innenumfang des hier nicht dargestellten Auslaufmundstücks anliegt.

Die Einsetzeinheit 1 weist eine Durchflussmengenregler-Einheit 4 auf, welche die pro Zeiteinheit durchströmende Wassermenge druckunabhängig auf einen festgelegten Maximalwert einregelt. In zumindest einem, im wesentlichen ringförmigen Durchflusskanal 5, 6 der Durchflussmengenregler-Einheit 4 ist ein ringförmiger Drosselkörper 7, 8 aus elastischem Material vorgesehen, welcher zwischen sich und einer benachbarten Kanalwandung, die eine Regelprofilierung 24 aus in Durchströmrichtung orientierten Ein- und Ausformungen 11, 12 trägt, einen Steuerspalt 13 begrenzt, dessen Durchtrittsquerschnitt durch den sich unter der beim Durchströmen bildenden Druckdifferenz verformenden Drosselkörper 7, 8 verändert. Je nach Wasserdruck formt der Drosselkörper in den jeweils einen Durchflussmengenregler bildenden Durchflusskanälen 5, 6 sich mehr oder weniger stark in die Regelprofilierung 24 und der lichte Steuerspalt 13 verändert sich entsprechend.

Die Durchflussmengenregler-Einheit 4 weist hier zwei konzentrische Durchflusskanäle 5, 6 auf, in denen jeweils ein elastischer Drosselkörper 7, 8 eingelegt ist. Dabei ist in dem, einen kleineren Durchmesser aufweisenden innenliegenden Durchflusskanal 5 ein Drosselkörper 7 vorgesehen, der im Vergleich zu dem im außenliegenden, einen größeren Durchmesser aufweisenden Durchflusskanal 6 befindlichen Drosselkörper 8 einen kleineren Materialquerschnitt, insbesondere eine kleinere Schnurstärke, hat, und deshalb leichter auch auf geringe Wasserdrücke und Wasserdruckänderungen reagiert.

Auf der Abströmseite der Durchflussmengenregler-Einheit 4 ist ein Strahlregler 9 angeordnet, der das anströmende Wasser zu einem homogenen, nicht-spritzenden und gegebenenfalls perlend-weichen Wasserstrahl formen soll. Dieser Strahlregler 9 hat einen als Lochplatte ausgebildeten Strahlzerleger 10 mit einer Mehrzahl von Durchflusslöchern 29, welcher Strahlzerleger 10 das von der Durchflussmengenregler-Einheit 4 kommende Wasser im Einsetzgehäuse 2 zunächst in eine Vielzahl von Einzelstrahlen aufteilt.

Damit das von der Durchflussmengenregler-Einheit 4 noch mit einer hohen Geschwindigkeit anströmende Wasser nicht direkt und ungebremst durch die Durchflusslöcher 29 im Strahlzerleger 10 fließt, ist die Projektion zumindest eines der Durchflusskanäle 5, 6 in einer lochfreien Ringzone 27 des Strahlzerlegers 10 angeordnet, das heißt in der axialen Verlängerung zumindest eines der Durchflusskanäle 5, 6 ist eine lochfreie Ringzone 27 des Strahlzerlegers 10 vorgesehen.

In den Durchflusslöchern 29 der Lochplatte tritt das durchfließende Wasser mit einer erhöhten Geschwindigkeit aus, die auf der Abströmseite der Lochplatte einen Unterdruck bewirkt, welcher Unterdruck Umgebungsluft in das Gehäuseinnere des Einsetzgehäuses 2 saugt. Dazu sind in der Gehäusewandung des Einsetzgehäuses 2 in der direkt unterhalb des als Lochplatte ausgebildeten Strahlzerlegers 10 gelegenen Ringzone Belüftungsöffnungen 28 vorgesehen. Die vom Strahlzerleger 10 kommenden Einzelstrahlen werden im Gehäuseinneren des Einsetzgehäuses 2 - in der im Gehäuseinneren unterhalb dem Strahlzerleger 10 gelegenen Mischzone - mit der Umgebungsluft durchmischt. Um diese Durchmischung noch zusätzlich zu begünstigen und um das Wasser weiter abzubremsen, können im Einsetzgehäuse 2 Einsetzteile 14, 15 eingesetzt sein, die innerhalb einer außenliegenden Ringwand 16 eine Gitter- oder Netzstruktur aus einander an Kreuzungsknoten sich kreuzenden Stegen 17, 18 haben.

Dabei kreuzen sich hier konzentrische Stege 17 mit radialen Stegen 18 und bilden eine Netzstruktur aus, an der das Wasser noch weiter aufgeteilt und vermischt wird. An die Einsetzteile 14, 15 schließt sich abströmseitig ein Strömungsgleichrichter 19 mit Auslauföffnungen 20 an, welche Auslauföffnungen 20 eine vergleichsweise hohe Längserstreckung im Vergleich zum Lochquerschnitt haben. In den Auslauföffnungen 20 dieses Strömungsgleichrichters 19 wird das dort austretende Wasser zu einem homogenen Auslaufstrahl geformt. Dabei bildet der Strömungsgleichrichter 19 die auslaufseitige Stirnfläche der Einsetzeinheit 1. Auf der Abströmseite des Strömungsgleichrichters 19 ist eine Gehäuseeinschnürung 21 vorgesehen, die ein unerwünschtes Spritzen seitlich des austretenden Wasserstrahls verhindert.

Damit das Wasser nicht als instabiler Ringstrahl austritt und damit das austretende Wasser auch einen homogenen Strahlquerschnitt hat, ist in den von der Projektion des zumindest einen Durchflusskanals 5, 6 umgrenzten Zentralbereich 22 des Strahlzerlegers zumindest ein Durchflussloch 29 und - wie hier - vorzugsweise mehrere Durchflusslöcher 29 vorgesehen.

Damit trotz der lochfreien Ringzone 12 noch eine ausreichende Anzahl von Durchflusslöchern 29 in der als Strahlzerleger 10 dienenden Lochplatte platziert werden können, sind die Durchflusskanäle 5, 6 durch eine Ringwandung 23 voneinander getrennt, wobei die Regelprofilierungen 24 der konzentrisch zueinander angeordneten Durchflusskanäle 5, 6 auf der Innenseite und der Außenseite dieser Ringwandung 23 vorgesehen sind. Auf diese Weise lässt sich die lochfreie Ringzone 27 vergleichsweise schmal ausgestalten.

Die außerhalb der Projektion der Durchflusskanäle 5, 6 angeordneten Durchflusslöcher 29 des Strahlzerlegers 10 sind auf wenigstens einer Kreisbahn und - wie hier - vorzugsweise auf mindestens zwei Kreisbahnen angeordnet. Dabei sind die die Durchflusslöcher 29 aufweisenden Kreisbahnen konzentrisch zueinander und zur Projektion des zumindest einen Durchflusskanals 5, 6 angeordnet.

Wie insbesondere aus dem Längsschnitt in Figur 2 deutlich wird, weisen die Durchflusslöcher 29 in dem als Lochplatte ausgebildeten Strahlzerleger 10 einen Einström-Lochabschnitt 25 und einen Ausström-Lochabschnitt 26 auf. Während der Einström-Lochabschnitt 25 sich in Durchströmrichtung trichterförmig verjüngt, hat der Ausström-Lochabschnitt 26 einen im Wesentlichen zylindrischen lichten Lochquerschnitt.

### Bezugszeichenliste

- 1: Einsetzeinheit
- 2: Einsetzgehäuse
- 3: Ringflansch
- 4: Durchflussmengenregler-Einheit
- 5: innenliegender Durchflusskanal
- 6: außenliegender Durchflusskanal
- 7: innenliegender Drosselkörper
- 8: außenliegender Drosselkörper
- 9: Strahlregler
- 10: Strahlzerleger
- 11: Einformungen
- 12: Ausformungen
- 13: Steuerspalt
- 14: Einsetzteil
- 15: Einsetzteil
- 16: Ringwand
- 17: konzentrische Stege
- 18: radiale Stege
- 19: Strömungsgleichrichter
- 20: Auslauföffnungen des Strömungsgleichrichters 19
- 21: Gehäuseeinschnürung
- 22: Zentralbereich
- 23: Ringwandung
- 24: Regelprofilierung
- 25: Einström-Lochabschnitt
- 26: Ausström-Lochabschnitt
- 27: Ringzone
- 28: Belüftungsöffnungen
- 29: Durchflusslöcher

## Patentansprüche

1. Sanitäre Einsetzeinheit (1), die am Wasserauslauf einer sanitären Auslaufarmatur montierbar ist, mit einer Durchflussmengenregler-Einheit (4), die in zumindest einem ringförmigen Durchflusskanal (5, 6) wenigstens einen ringförmigen Drosselkörper (7, 8) aus elastischem Material aufweist, welcher wenigstens eine Drosselkörper (7, 8) zwischen sich und einer benachbarten, eine Regelprofilierung (24) tragenden Kanalwandung einen Steuerspalt (13) begrenzt, dessen Durchtrittsquerschnitt durch den sich unter der beim Durchströmen bildenden Druckdifferenz verformenden Drosselkörper (7, 8) veränderbar ist, sowie mit einem auf der Abströmseite der Durchflussmengenregler-Einheit (4) angeordneten Strahlregler (9), der einen Strahlzerleger (10) hat, welcher Strahlzerleger (10) das von der Durchflussmengenregler-Einheit (4) kommende Wasser in eine Vielzahl von Einzelstrahlen aufteilt, **dadurch gekennzeichnet, dass** der Strahlzerleger (10) als Lochplatte ausgebildet ist, dass die Projektion zumindest eines der Durchflusskanäle (5, 6) in einer lochfreien Ringzone (27) des als Lochplatte ausgebildeten Strahlzerlegers (10) angeordnet ist, und dass die außerhalb der Projektion der Durchflusskanäle (5, 6) angeordneten Durchflusslöcher (29) des als Lochplatte ausgebildeten Strahlzerlegers (10) derart auf wenigstens einer Kreisbahn in der Lochplatte angeordnet sind, dass das von der Durchflussmengenregler-Einheit anströmende Wasser direkt und ungebremst durch diese Durchflusslöcher (29) im Strahlzerleger (10) fließen kann.

2. Sanitäre Einsetzeinheit nach Anspruch 1, **dadurch gekennzeichnet, dass** in dem von der Projektion des zumindest einen Durchflusskanals (5, 6) umgrenzten Zentralbereich (22) des Strahlzerlegers (10) zumindest ein Durchflussloch (29) vorgesehen ist.

3. Sanitäre Einsetzeinheit nach Anspruch 1 oder 2, **dadurch gekennzeichnet, dass** die Durchflussmengenregler-Einheit (4) wenigstens zwei Durchflussmengenregler aufweist, deren Durchflusskanäle (5, 6) etwa konzentrisch zueinander angeordnet sind.

4. Sanitäre Einsetzeinheit nach Anspruch 3, **dadurch gekennzeichnet, dass** die Durchflusskanäle (5, 6) zweier benachbarter Durchflussmengenregler durch eine Ringwandung (23) voneinander getrennt sind und dass die Regelprofilierungen (24) dieser Durchflusskanäle (5, 6) auf der Innenseite und der Außenseite dieser Ringwandung (23) vorgesehen sind.

5. Sanitäre Einsetzeinheit nach einem der Ansprüche 1 bis 4, **dadurch gekennzeichnet, dass** die außerhalb der Projektion des zumindest einen Durchflusskanals (5, 6) angeordneten Durchflusslöcher (29) des Strahlzerlegers (10) vorzugsweise auf mindestens zwei Kreisbahnen angeordnet sind.

6. Sanitäre Einsetzeinheit nach einem der Ansprüche 1 bis 5, **dadurch gekennzeichnet, dass** die die Durchflusslöcher (29) aufweisenden Kreisbahnen konzentrisch zueinander und/oder zur Projektion des zumindest einen Durchflusskanals (5, 6) angeordnet sind.

7. Sanitäre Einsetzeinheit nach einem der Ansprüche 1 bis 6, **dadurch gekennzeichnet, dass** die Durchflusslöcher (29) des Strahlzerlegers (10) einen Einström-Lochabschnitt (25) und einen Ausström-Lochabschnitt (26) haben.

8. Sanitäre Einsetzeinheit nach Anspruch 7, **dadurch gekennzeichnet, dass** der Einström-Lochabschnitt (25) der Durchflusslöcher (29) sich in Durchströmrichtung trichterförmig verjüngt.

9. Sanitäre Einsetzeinheit nach Anspruch 7 oder 8, **dadurch gekennzeichnet, dass** der Ausström-Lochabschnitt (26) einen zylindrischen lichten Lochabschnitt hat.

10. Sanitäre Einsetzeinheit nach einem der Ansprüche 1 bis 9, **dadurch gekennzeichnet, dass** in dem, einen kleineren Durchmesser aufweisenden Durchflusskanal (5) ein Drosselkörper (7) mit einem kleineren Querschnitt, insbesondere mit einer kleineren Schnurstärke, vorgesehen ist, im Vergleich zu dem in dem dazu außenliegenden, einen größeren Durchmesser aufweisenden Durchflusskanal (6) befindlichen Drosselkörper (8).

## Claims

1. Sanitary insert unit (1) which can be fitted on the water outlet of a sanitary outlet fitting, with a throughflow-quantity regulator unit (4) which, in at least one annular throughflow channel (5, 6), has at least one annular flow-restricting body (7, 8) of elastic material, which at least one flow-restricting body (7, 8), between itself and an adjacent channel wall bearing a control profiling (24), bounds a control gap (13), the passage cross section of which can be varied by the flow-restricting body (7, 8) deforming under the differential pressure forming during the flow therethrough, and with a jet regulator (9) which is arranged on the outflow side of the throughflow-quantity regulator unit (4) and has a jet splitter (10), which jet splitter (10) divides the water coming from the throughflow-quantity regulator unit (4) into a multiplicity of individual jets, **characterized in that** the jet splitter (10) is designed as a perforated plate, **in that** the projection of at least one of the throughflow channels (5, 6) is arranged in a perforation-free annular zone (27) of the jet splitter (10) designed as a perforated plate, and **in that** the throughflow holes (29) of the jet splitter (10) designed as a perforated plate, which throughflow holes (29) are arranged outside the projection of the throughflow channels (5, 6), are arranged on at least one circular path in the perforated plate in such a manner that the water arriving from the throughflow-quantity regulator unit can flow directly and unbraked through said throughflow holes (29) in the jet splitter (10).

2. Sanitary insert unit according to Claim 1, **characterized in that** at least one throughflow hole (29) is provided in the central region (22) of the jet splitter (10), which central region is bounded by the projection of the at least one throughflow channel (5, 6).

3. Sanitary insert unit according to Claim 1 or 2, **characterized in that** the throughflow-quantity regulator unit (4) has at least two throughflow-quantity regulators, the throughflow channels (5, 6) of which are arranged approximately concentrically with respect to each other.

4. Sanitary insert unit according to Claim 3, **characterized in that** the throughflow channels (5, 6) of two adjacent throughflow-quantity regulators are separated from each other by an annular wall (23), and **in that** the control profilings (24) of said throughflow channels (5, 6) are provided on the inner side and the outer side of said annular wall (23).

5. Sanitary insert unit according to one of Claims 1 to 4, **characterized in that** the throughflow holes (29) of the jet splitter (10), which throughflow holes are arranged outside the projection of the at least one throughflow channel (5, 6), are preferably arranged on at least two circular paths.

6. Sanitary insert unit according to one of Claims 1 to 5, **characterized in that** the circular paths having the throughflow holes (29) are arranged concentrically with respect to one another and/or with respect to the projection of the at least one throughflow channel (5, 6) .

7. Sanitary insert unit according to one of Claims 1 to 6, **characterized in that** the throughflow holes (29) of the jet splitter (10) have an inflow hole portion (25) and an outflow hole portion (26).

8. Sanitary insert unit according to Claim 7, **characterized in that** the inflow hole portion (25) of the throughflow holes (29) tapers in a funnel-shaped manner in the throughflow direction.

9. Sanitary insert unit according to Claim 7 or 8, **characterized in that** the outflow hole portion (26) has a cylindrical clear hole portion.

10. Sanitary insert unit according to one of Claims 1 to 9, **characterized in that** the throughflow channel (5) having a smaller diameter is provided with a flow-restricting body (7) with a smaller cross section, in particular with a smaller chord size, in comparison to the flow-restricting body (8) located in the throughflow channel (6) which is external to the throughflow channel (5) and has a larger diameter.

## Revendications

1. Unité d'insertion sanitaire (1) qui peut être montée sur l'évacuation d'eau d'un robinet d'évacuation sanitaire, avec une unité de régulation de débit (4) qui comporte au moins un corps d'étranglement (7, 8) en matériau élastique dans au moins un canal d'écoulement annulaire (5, 6), lequel au moins un corps d'étranglement (7, 8) délimite entre lui-même et une paroi de canal voisine portant un profilage régulé (24) un interstice de commande (13) dont la section de passage peut être modifiée par le corps d'étranglement (7, 8) se déformant sous l'effet de la différence de pression générée par l'écoulement, ainsi qu'avec un régulateur de jet (9) agencé du côté aval de l'unité de régulation de débit (4), qui a un brise-jet (10), lequel brise-jet (10) divise l'eau arrivant de l'unité de régulation de débit (4) en une multitude de jets individuels, **caractérisée en ce que** le brise-jet (10) est configuré comme une plaque perforée, que la projection d'au moins un des canaux d'écoulement (5, 6) est située dans une zone annulaire sans trou (27) du brisejet (10) configuré comme une plaque perforée et que les trous d'écoulement (29) du brise-jet (10) configuré comme une plaque perforée situés en-dehors de la projection des canaux d'écoulement (5, 6) sont disposés sur au moins un chemin circulaire dans la plaque perforée de telle sorte que l'eau s'écoulant de l'unité de régulation de débit peut écouler directement et sans être ralentie à travers ces trous d'écoulement (29) dans le brise-jet (10).

2. Unité d'insertion sanitaire selon la revendication 1, **caractérisée en ce qu'**au moins un trou d'écoulement (29) est prévu dans la zone centrale (22) du brise-jet (10) délimitée par la projection de l'au moins un canal d'écoulement (5,6).

3. Unité d'insertion sanitaire selon la revendication 1 ou 2, **caractérisée en ce que** l'unité de régulation de débit (4) comporte au moins deux régulateurs de débit dont les canaux d'écoulement (5, 6) sont disposés de manière sensiblement concentrique entre eux.

4. Unité d'insertion sanitaire selon la revendication 3, **caractérisée en ce que** les canaux d'écoulement (5, 6) de deux régulateurs de débit voisins sont séparés l'un de l'autre par une paroi annulaire (23) et que les profilages régulés (24) de ces canaux d'écoulement (5, 6) sont prévus sur la face interne et la face externe de cette paroi annulaire (23).

5. Unité d'insertion sanitaire selon une des revendications 1 à 4, **caractérisée en ce que** les trous d'écoulement (29) du brise-jet (10) situés en-dehors de la projection de l'au moins un canal d'écoulement (5, 6) sont disposés de préférence sur au moins deux chemins circulaires.

6. Unité d'insertion sanitaire selon une des revendications 1 à 5, **caractérisée en ce que** les chemins circulaires comportant les trous d'écoulement (29) sont disposés de façon concentrique entre eux et/ou par rapport à la projection de l'au moins un canal d'écoulement (5, 6).

7. Unité d'insertion sanitaire selon une des revendications 1 à 6, **caractérisée en ce que** les trous d'écoulement (29) du brise-jet (10) ont une section de trou amont (25) et une section de trou aval (26).

8. Unité d'insertion sanitaire selon la revendication 7, **caractérisée en ce que** la section de trou amont (25) des trous d'écoulement (29) se rétrécit en forme d'entonnoir dans le sens de l'écoulement.

9. Unité d'insertion sanitaire selon la revendication 7 ou 8, **caractérisée en ce que** la section de trou aval (26) a une section de trou intérieure cylindrique.

10. Unité d'insertion sanitaire selon une des revendications 1 à 9, **caractérisée en ce que** dans le canal d'écoulement (5) présentant un plus petit diamètre est prévu un corps d'étranglement (7) avec une plus petite section, en particulier avec une plus petite section de tore, que le corps d'étranglement (8) se trouvant dans le canal d'écoulement (6) extérieur présentant un plus grand diamètre.
